# FASCICULE DE BREVET EUROPEEN

(11) **EP 3 074 176 B1**
(45) Date de publication et mention de la délivrance du brevet: **02.08.2017**
(21) Numéro de dépôt: 14809447.7
(22) Date de dépôt: 31.10.2014
(51) Int. Cl.: B24B 13/005, B24B 41/06

(54) **SUPPORT DE BLOCAGE PNEUMATIQUE D'UNE LENTILLE OPTIQUE**
HALTERUNG ZUR PNEUMATISCHEN BLOCKIERUNG EINER OPTISCHEN LINSE
PNEUMATIC BLOCKING SUPPORT FOR AN OPTICAL LENS

(30) Priorité: 27.11.2013 EP 13306627
(43) Date de publication de la demande: 05.10.2016
(73) Titulaire: Essilor International (Compagnie Générale d'Optique), 94220 Charenton-le-Pont (FR)
(72) Inventeur: LAFON, Fabien, F-94227 Charenton-le-Pont Cedex (FR); SAUZE, Hanna, F-94227 Charenton-le-Pont Cedex (FR)
(74) Mandataire: Jacobacci Coralis Harle
(86) Numéro de dépôt international: PCT/FR2014/052777
(87) Numéro de publication internationale: WO 2015/079134

(56) Documents cités:
- DE-A1- 10 057 228
- FR-A1- 2 863 520
- US-A- 5 785 580

## Description

### DOMAINE TECHNIQUE AUQUEL SE RAPPORTE L'INVENTION

La présente invention concerne de manière générale la fabrication de lentilles optiques telles que des lentilles ophtalmiques et/ou solaires de lunettes, des lentilles d'objectif, etc.

Elle concerne plus particulièrement un support de blocage pneumatique d'une lentille optique sur une machine de surfaçage, comportant :
- une partie de préhension pour sa fixation sur un organe correspondant de ladite machine de surfaçage, et
- une partie de blocage de ladite lentille optique, qui comprend un corps duquel font saillies des butées agencées pour offrir à la lentille optique une assise rigide, et un joint d'étanchéité contre lequel la lentille optique est adaptée à être mise en appui pour délimiter avec ledit corps une chambre de dépression.

Elle a trait en particulier au blocage d'une telle lentille pendant son surfaçage.

### ARRIERE-PLAN TECHNOLOGIQUE

Le processus de fabrication des lentilles optiques, et singulièrement des lentilles ophtalmiques correctrices, nécessite un soin et une précision particulièrement élevés. Il comporte généralement deux étapes principales. Dans un premier temps, une lentille semi-finie, appelée aussi ébauche galette ou préforme, est obtenue par moulage de la matière synthétique ou minérale qui a été choisie pour constituer le substrat de base de la lentille. Dans un second temps, la lentille semi-finie venue de moulage est surfacée sur l'une et/ou l'autre de ses deux faces optiques pour satisfaire au modèle géométrique et à la correction prescrits.

Du fait des fortes exigences de précision et de rugosité auxquelles elle est soumise, cette opération de surfaçage est découpée en plusieurs sous-étapes associées à autant de postes de travail spécifiques. On distingue ainsi généralement, pour le surfaçage de chaque face de la lentille, un poste d'usinage assurant à la fois ébauche et finition avec deux outils distincts et un poste de polissage, précédé éventuellement d'un poste de doucissage.

L'un des problèmes les plus spécifiques rencontrés dans le cours de ce processus de surfaçage de la lentille, réside dans le montage de la lentille sur chaque poste avec un positionnement précis et maîtrisé. Cette opération intermédiaire récurrente de prise et reprise de pièce, communément appelée blocage de lentille, est particulièrement délicate et coûteuse et induit souvent des imprécisions de positionnement de nature à détériorer sensiblement la qualité optique de la lentille finie. En fait, ce blocage de lentille est soumis à deux contraintes cumulatives et antagonistes.

Tout d'abord, la lentille, constituée de matière synthétique ou minérale transparente non encore vernie, est relativement fragile et doit être préservée de tout marquage ou fêlure, spécialement sur celle de ses deux faces qui est finie, pendant que son autre face est en cours de travail. Le risque de marquage est particulièrement prononcé avec les matières synthétiques.

De plus, et surtout, la lentille doit être positionnée sur chaque poste concerné de manière très précise, avec une orientation spatiale connue et stable dans un référentiel déterminé du poste concerné. Cette contrainte de stabilité géométrique du blocage est particulièrement pointue et difficile à respecter s'agissant de la fabrication de lentilles à surfaces complexes telles que des lentilles progressives ou personnalisées n'admettant pas de symétrie de révolution. On comprend en effet que le surfaçage de telles lentilles s'accompagne de variations des efforts de coupes selon des gradients intenses et engendre de ce fait des déformations avec, partant, une relative instabilité géométrique du blocage de la lentille.

On connaît plusieurs manières de « bloquer » une ébauche ou lentille semi-finie pour son montage et son entraînement en rotation sur les machines-outils ou appareils de mesure des différents postes de travail et en particulier de surfaçage. Traditionnellement, on utilise un support de blocage, parfois également appelé bloc de préhension ou mandrin, possédant d'une part des moyens de blocage pour accueillir et immobiliser la lentille par l'une de ses faces principales et d'autre part des moyens pour la fixation de ce support sur le nez des différentes machines-outils ou des appareils de mesure et de contrôle, de manière à assurer le blocage, avec le cas échéant entraînement en rotation, de la lentille sur la machine ou l'appareil.

La difficulté principale réside dans la manière de bloquer la lentille sur ce support, en raison des contraintes mentionnées précédemment.

La méthode la plus répandue en pratique à ce jour, en raison de sa précision géométrique, consiste à former et fixer par coulage, sur l'une des faces de la lentille, à partir d'un alliage fondu à basse température de fusion, un bloc métallique formant support de blocage et présentant les moyens de sa fixation sur le nez des machines-outils des différents postes intervenant.

Cette méthode donne globalement satisfaction quant à sa précision et sa stabilité, mais présente plusieurs inconvénients d'ordres économique et environnemental qui rendent nécessaire la recherche de moyens de blocages alternatifs. Les alliages à bas point de fusion utilisés sont en effet d'un coût relativement élevé et doivent être considérés comme des polluants dangereux pour l'environnement, si bien qu'il est nécessaire, tant pour des raisons économiques que de contraintes environnementales croissantes, d'organiser leur recyclage minutieux. Mais même avec un recyclage efficace, des pertes d'alliage par évaporation lors de la fusion ne peuvent être évitées. Il existe en outre pour des raisons techniques un temps minimal avant mise en oeuvre de la lentille associée à son bloc de prise sur un poste d'usinage (environ 15 minutes), ainsi qu'un temps maximal au delà duquel l'usinage ne pourra plus être mis en oeuvre (environ 24 heures) ; ces temps induisent donc des contraintes sur les flux d'activité desdites lentilles.

Pour éviter l'utilisation d'un alliage métallique fondu, il a été envisagé de coller, au moyen par exemple d'une cire, la lentille sur une face correspondante du support de blocage, approximativement de même courbure. Mais cette solution, comme d'ailleurs celle du bloc de métal fusible, pose des difficultés pratiques touchant au déblocage, c'est-à-dire au désassemblage de la lentille et du support, ainsi qu'au nettoyage de la lentille avec les répercutions environnementales qui en découlent. Surtout, la précision et la stabilité de la fixation de la lentille sur le support peuvent s'avérer insuffisants. La géométrie de la couche de colle ou cire interposée entre la lentille et le support revêt en effet un caractère aléatoire ou en tout cas difficile à maîtriser et peut subir des déformations, en compression et torsion, au cours des opérations de surfaçage sous l'effet des contraintes engendrées par l'outil de surfaçage.

On a enfin proposé des systèmes de blocage de lentilles par dépression pneumatique. De tels systèmes mettent en oeuvre un bloc de préhension ou mandrin pneumatique qui, pour former une sorte de ventouse à vide commandée, présente une cavité bordée par un joint annulaire contre lequel la préforme est mise en appui pour délimiter avec la cavité et le joint une chambre dans laquelle un vide relatif est créé. Le vide peut être créé soit dans un caisson renfermant, pour l'opération de blocage, le bloc de préhension et la lentille, soit sous l'effet d'une pompe à vide reliée à la cavité du bloc via une valve pneumatique.

Cette solution de blocage pneumatique, également appelée blocage à vide, ne présente pas les mêmes inconvénients économiques et environnementaux que les solutions des blocs coulés ou collés précédemment évoquées. La mise en oeuvre de cette solution est en effet particulièrement simple et rapide, aussi bien au blocage qu'au déblocage, et elle n'implique aucun consommable chimique. Pourtant, malgré ces avantages considérables, ce type de blocage est peu usité en pratique. On constate en effet un défaut de précision et de stabilité de la fixation de la lentille analogue à celui constaté avec les supports collés. La solution s'avère en particulier difficile à mettre en oeuvre pour des surfaces complexes (autres que sphériques ou toriques) vis-à-vis desquelles le joint, élastiquement compressible, n'assure pas un appui suffisamment précis et stable. On pourrait certes alors envisager d'augmenter la raideur de compressibilité du joint, mais au détriment de son coefficient de friction, ce qui résulterait en un affaiblissement du couple transmis d'entraînement en rotation de la lentille. Sauf à réduire la pression dans la chambre de dépression pour augmenter l'intensité de l'effet ventouse exercé par le support sur la lentille, ce qui risquerait de déformer cette dernière.

On connaît alors du document FR2863520 un support de blocage pneumatique comprenant une cavité centrale et, autour de celle-ci, un joint annulaire contre laquelle la lentille est mise en appui. Trois picots en saillie sont prévus sur le support, de part et d'autre du joint annulaire, pour former un trépied agencé pour offrir à la lentille optique une assise rigide après compression élastique du joint.

La rigidité de l'assise de la lentille sur le trépied assure ainsi la stabilité et la précision du positionnement géométrique de la lentille sur son support.

L'inconvénient majeur de cette solution est qu'elle ne s'adapte pas à toutes les formes de lentilles, notamment celles dont les faces optiques sont peu courbées et s'appuient sur le trépied avant de correctement comprimer le joint.

On constate alors un maintien aléatoire de ces lentilles sur le joint.

On constate également que les efforts de blocage qui s'appliquent sur la lentille sont mal répartis. Le surfaçage des parties de la lentille qui sont situées à distance de ces picots génère de ce fait une déformation de la lentille néfaste à la précision de l'usinage.

### OBJET DE L'INVENTION

Afin de remédier aux inconvénients précités de l'état de la technique, la présente invention propose un nouveau support de blocage qui puisse assurer un maintien ferme et uniforme de la lentille, quelle que soit la forme de celle-ci.

Plus particulièrement, on propose selon l'invention un support de blocage tel que défini dans la revendication 1.

La mobilité en translation de ces premières tiges assure une parfaite adaptabilité du support de blocage à la forme de la lentille puisque les moyens de rappel permettent de les plaquer en appui contre la lentille.

Ces premières tiges mobiles, qui ont pour fonction de supporter la lentille optique, permettent alors de répartir de manière uniforme les efforts appliqués sur celle-ci, ce qui évite toute déformation de la lentille.

D'autres caractéristiques avantageuses et non limitatives de l'invention sont définies dans les revendications 2 à 13.

### DESCRIPTION DETAILLEE D'UN EXEMPLE DE REALISATION

La description qui va suivre en regard des dessins annexés, donnés à titre d'exemples non limitatifs, fera bien comprendre en quoi consiste l'invention et comment elle peut être réalisée.

Sur les dessins annexés :
- la figure 1 est une vue schématique en perspective d'une coupe longitudinale d'un support de blocage pneumatique selon l'invention ;
- la figure 2 est une vue schématique en plan d'une tige mobile du support de blocage pneumatique de la figure 1 ;
- la figure 3 est une vue schématique en plan d'une tige fixe du support de blocage pneumatique de la figure 1 ;
- les figures 4 et 5 sont des vues schématiques en perspective et en coupe d'un socle du support de blocage pneumatique de la figure 1 ;
- les figures 6 et 7 sont des vues schématiques en perspective et en coupe d'un manchon du support de blocage pneumatique de la figure 1 ;
- les figures 8 et 9 sont des vues schématiques en perspective et en plan d'un piston du support de blocage pneumatique de la figure 1 ; et
- les figures 10 et 11 sont des vues schématiques en perspective et en coupe d'une bague de serrage du support de blocage pneumatique de la figure 1.

Sur la figure 1, on a représenté un support de blocage pneumatique 1 qui supporte une lentille optique 300 et qui est fixé sur une machine de surfaçage prévue pour usiner la lentille optique 300.

En préliminaire, on précisera que la lentille optique 300 pourra se présenter sous diverses formes. Il pourra s'agir d'une lentille ophtalmique à monter dans une monture de lunettes correctrices, ou d'une lentille teintée à monter dans une monture de lunettes de soleil, ou encore d'une lentille d'objectif à monter dans un boîtier d'appareil photo, de jumelles, etc...

De manière homologue, la machine de surfaçage pourra se présenter sous diverses formes. Il pourra s'agir d'une machine d'enlèvement de matière (machine d'usinage, machine de détourage, ...), ou d'une machine de gravure, ou encore d'une machine de polissage, etc... Cette machine de surfaçage sera quoi qu'il en soit préférentiellement prévue pour intervenir sur l'une des faces de la lentille optique 300 et éventuellement sur la tranche de celle-ci.

Comme le montre la figure 1, quels que soient le type de la lentille optique 300 et le type de la machine de surfaçage, le support de blocage pneumatique 1 comporte une partie de préhension 10 pour sa fixation sur un organe correspondant 200 de la machine de surfaçage, et une partie de blocage 100 pour retenir et bloquer fermement la lentille optique 300.

Ce support de blocage pneumatique 1 est plus précisément conçu pour immobiliser la lentille optique 300 quels que soient les efforts appliqués par les outils de la machine de surfaçage sur celle-ci.

A ce stade, on peut préciser que dans la suite de la description, les termes « avant » et « arrière » seront utilisés par rapport à cette lentille optique 300, l'avant d'un élément désignant le côté de cet élément qui est tourné vers la lentille optique 300 et l'arrière désignant le côté de cet élément qui est tourné à l'opposé.

La partie de préhension 10 ne sera pas ici décrite en détail, dans la mesure où sa forme dépendra essentiellement de celle de l'organe correspondant 200 de la machine de surfaçage.

Elle pourra ainsi se présenter, comme cela apparait sur la figure 1, sous la forme de deux bagues 11, 12 superposées, fixées sur la partie de blocage 100 du support de blocage pneumatique 1.

La présente invention porte davantage sur cette partie de blocage 100.

Cette dernière comprend un corps 110 duquel font saillies des butées 150, 160 agencées pour offrir à la lentille optique 300 une assise rigide. Elle comporte également un joint d'étanchéité 170 contre lequel la lentille optique 300 est mise en appui pour délimiter avec le corps 110 une chambre de dépression 180.

Selon un caractéristique particulièrement avantageuse de l'invention, les butées précitées comportent des premières tiges 160 (appelées « tiges mobiles ») qui sont montées mobiles en translation par rapport au corps 110 pour venir en appui par leurs extrémités avant 161 contre la lentille optique 300, et il est prévu des moyens de rappel 179, 190 de ces tiges mobiles 160 contre la lentille optique 300.

Ici, ces moyens de rappel 179, 190 sont en partie mécaniques et en partie pneumatiques. Ils seront décrits en détail dans la suite de la description.

Avantageusement, il est également prévu des secondes tiges 150 (appelées « tiges fixes ») qui sont montées fixes en translation par rapport audit corps 110 et qui présentent des extrémités avant 151 contre lesquelles la lentille optique 300 est adaptée à venir en appui.

Dans le mode de réalisation de l'invention représenté sur les figures, le corps 110 se présente en trois parties superposées, à savoir (de l'arrière vers l'avant) un socle 140, un manchon 130 et un piston 120.

Il est par ailleurs prévu, à l'arrière du socle 140, une bague de serrage 101 qui sert de moyen de manoeuvre pour comprimer le piston 120 contre le manchon 130, ce qui aura pour effet de bloquer les tiges mobiles 160.

Ces différents éléments, leur agencement et leur fonctionnement seront décrits en détail dans la suite de cet exposé.

Les tiges mobiles 160 et les tiges fixes 150 sont préférentiellement uniformément réparties sur la face avant du corps 110, de telle manière qu'elles forment une assise pour la lentille optique 300 qui répartie au mieux les efforts qu'elles appliquent sur cette lentille. Au cours des opérations d'usinage, les contraintes dans la lentille optique 300 s'en trouvent alors réduites.

Les tiges fixes 150 sont ici au nombre de trois et sont toutes identiques. Elles sont régulièrement réparties autour de l'axe longitudinal et central du corps 110 (appelé axe A1) et forment ensemble un trépied de support de la lentille optique 300.

Les tiges mobiles 160 sont préférentiellement au moins deux fois plus nombreuses. Il est ici prévu quatorze tiges mobiles 160, qui sont toutes identiques.

Sur la figure 2, on a représenté en détail une tige mobile 160. Cette tige mobile 160 présente une forme cylindrique de révolution autour d'un axe A2, avec une extrémité avant 161 bombée, ici de forme hémisphérique, et une extrémité arrière 162 plane. Son extrémité avant 161 libre est prévue pour faire saillie à l'intérieur de la chambre de dépression 180, afin de former un appui pour la lentille optique 300.

Cette tige mobile 160 présente, du côté de son extrémité arrière, une gorge périphérique 163 prévue pour accueillir un circlip 164 (voir figure 1).

Sur la figure 3, on a représenté en détail une tige fixe 150. Cette tige fixe 150 présente une forme cylindrique de révolution autour d'un axe A3, avec une extrémité avant 151 bombée, ici de forme hémisphérique, et une extrémité arrière 152 plane. Cette tige fixe 150 présente une longueur strictement inférieure à celle des tiges mobiles 160.

Ici, les tiges mobiles 160 et les tiges fixes 150 sont réalisées dans un matériau robuste, par exemple un matériau métallique.

Pour éviter que ces tiges mobiles 160 et ces tiges fixes 150 ne rayent la lentille optique 300 qui s'appuie sur elles, les extrémités avant 151, 161 de ces tiges sont toutes recouvertes par un capuchon en matériau souple, par exemple en caoutchouc.

Comme cela apparaît sur la figure 1, le socle 140 est prévu pour loger les extrémités arrière 162 des tiges mobiles 160.

Ce socle 140 est plus particulièrement représenté sur les figures 4 et 5.

Il comporte un bloc cylindrique 141 de révolution autour de l'axe A1, bordé à l'arrière par un flasque 142 annulaire et plat, de révolution autour de cet axe A1.

Ce flasque 142 est percé de six ouvertures 143 régulièrement réparties autour de l'axe A1. Ces six ouvertures sont des passages de vis, permettant de maintenir ensemble le flasque 142 et le manchon 130, notamment lors du démontage des autres parties du support de blocage 1, de manière que les ressorts ne sortent pas de leurs logements.

Le bloc cylindrique 141 est quant à lui percé de quatorze trous borgnes 144 d'axes parallèles à l'axe A1, qui débouchent uniquement sur la face avant plane de ce bloc cylindrique 141.

Comme le montre plus particulièrement la figure 1, ces trous borgnes 144 permettent d'accueillir les extrémités arrière 162 des tiges mobiles 161, de telle manière que ces dernières restent libres de coulisser parallèlement à l'axe A1.

Ces trous borgnes 144 présentent un diamètre strictement supérieur à celui des tiges mobiles 160. Ils logent ainsi des ressorts de compression 179 dans lesquels sont enfilées les extrémités arrière 162 des tiges mobiles 160 et qui s'interposent entre les fonds des trous borgnes 144 et les circlips montés dans les gorges périphériques 163 des tiges mobiles 160. Ces ressorts de compression 179 forment des moyens de rappel mécaniques des tiges mobiles 160 vers l'avant, c'est-à-dire contre la lentille optique 300.

Comme cela apparaît sur la figure 1, le bloc cylindrique 141 du socle 140 est prévu pour être engagé à l'intérieur du manchon 130.

Ce manchon 130 est plus particulièrement représenté sur les figures 6 et 7.

Il présente un bloc arrière 131 globalement cylindrique de révolution autour de l'axe A1, surmonté par un disque avant 132 épais de moindre diamètre.

Le bloc arrière 131 présente un diamètre égal à celui du flasque 142 du socle 140, de manière que leurs faces latérales s'étendent dans le prolongement l'une de l'autre.

Pour accueillir le bloc cylindrique 141 du socle 140, le bloc arrière 131 du manchon 130 présente une cavité 135 en creux dans sa face arrière, de forme cylindrique de révolution autour de l'axe A1 et de diamètre égal, au jeu de montage près, au diamètre du bloc cylindrique 141 du socle 140.

Cette cavité 135 présente une profondeur supérieure à la hauteur du bloc cylindrique 141 du socle 140, si bien qu'une fois celui-ci monté à l'intérieur de celle-là, le socle 140 et le manchon 130 délimitent ensemble une chambre de compression 190.

Le manchon 130 est traversé par quatorze trous traversants 134, d'axes confondus avec les axes des trous borgnes 144 du socle 140, pour le passage des tiges mobiles 160. Ces trous traversants 134 présentent des formes cylindriques de révolution de diamètre égal, au jeu de fonctionnement près, au diamètre des tiges mobiles 160.

Ces trous traversants 134 débouchent tous à l'arrière dans la cavité 135. Le fond de la cavité 135 permet alors de former une butée pour les circlips 164 montés sur les tiges mobiles 160, qui empêche ces dernières de pouvoir être extraites du corps 110.

Ces trous traversants 134 débouchent par ailleurs sur la face avant du disque avant 132 du manchon 130. Ils sont évasés au niveau de cette face avant pour recevoir des joints annulaires 139 (figure 1).

Le manchon 130 est par ailleurs prévu pour loger les extrémités arrière 152 des tiges fixes 150.

Son disque avant 132 est à cet effet percé de trois trous borgnes 136 d'axes parallèles à l'axe A1, qui débouchent uniquement sur la face avant plane de ce disque avant 132 (voir figure 6).

Ces trous borgnes 136 présentent des diamètres égaux, au jeu de montage près, au diamètre des tiges fixes 150, de telle manière que ces dernières peuvent être engagées en force dans les trous borgnes 136 afin d'y être bloquées en position fixe.

Comme le montre la figure 6, le bloc arrière 131 présente deux échancrures 137 en creux dans sa face latérale, situées de manière diamétralement opposée par rapport à l'axe A1.

Comme le montre bien la figure 1, le manchon 130 délimite deux conduits 181, 191 de circulation d'air, qui prennent respectivement naissance au niveau de ces deux échancrures 137 et qui débouchent, l'un, dans le fond de la cavité 135, et l'autre, sur la face avant du disque avant 132.

Les embouchures de ces deux conduits 181, 191, qui sont situées au niveau des échancrures 137, sont équipées de moyen de branchement de deux durites de circulation d'air (non représentés).

L'un de ces conduits 191 est ainsi adapté à être connecté à une pompe de surpression équipant la machine de surfaçage, tandis que l'autre conduit 181 est adapté à être connecté à une pompe à vide équipant également la machine de surfaçage.

La pompe de suppression permet d'augmenter la pression de l'air présent dans la chambre de surpression 190, ce qui a pour effet de pousser les tiges mobiles 160 vers l'avant afin de les rappeler au contact de la lentille optique 300. Cette chambre de surpression forme donc un moyen de rappel pneumatique des tiges mobiles 160 vers l'avant.

La pompe à vide permet en revanche de réduire la pression de l'air présent dans la chambre de dépression 180, ce qui a pour effet de plaquer la lentille optique 300 contre le joint d'étanchéité 170 et contre les extrémités avant 151, 161 des tiges mobiles 160 et des tiges fixes 150.

Les deux conduits 181, 191 de circulation d'air sont ici chacun équipés d'une vanne d'arrêt 182, 192 permettant, lorsque les durites sont débranchées, de bloquer automatiquement la circulation d'air. Ces vannes d'arrêt 182, 192 permettent de conserver une pression supérieure à 2 bar dans la chambre de surpression 190 et une pression inférieure à 0,1 bar dans la chambre de dépression 180 après que les durites ont été débranchées.

De cette manière, pendant l'usinage de la lentille optique 300, alors que le support de blocage pneumatique 1 décrit généralement plusieurs révolutions autour de l'axe A1, les durites ne viennent pas s'emmêler ou bloquer la rotation du support.

Sur la figure 7, on observe que la face arrière du bloc arrière 131 présente, régulièrement répartis autour de la cavité 135, des trous borgnes 133 situés dans l'axe des ouvertures 143 du socle 140. Ces trous borgnes 133 sont des taraudages dans lesquels on vient visser les vis qui passent au travers des trous 143 du socle 140 pour maintenir le manchon 130 et le socle 140 ensemble et garantir le montage des ressorts et tiges.

On observe également que la face latérale du disque avant 132 du manchon 130 présente une rainure périphérique 137.

Comme le montre plus particulièrement la figure 1, cette rainure périphérique 137 est prévue pour bloquer le joint d'étanchéité 170.

Ce joint d'étanchéité 170 se présente ici sous la forme d'un joint à soufflet. Il présente un bord avant sur lequel la lentille optique 300 repose, et un bord arrière muni intérieurement d'une nervure périphérique engagée dans la rainure périphérique 137 du manchon.

Comme cela apparaît sur la figure 1, le manchon 130 est prévu pour venir au contact, par la face avant de son disque avant 132, du piston 120.

Ce piston 120 est plus particulièrement représenté sur les figures 8 et 9.

Il comporte un disque 121 de révolution autour de l'axe A1 et de diamètre égal à celui du disque avant 132 du manchon 130, de manière que leurs faces latérales s'étendent respectivement dans le prolongement l'une de l'autre.

Il comporte également un arbre 122 de révolution autour de l'axe A1 qui s'étend à partir du centre de la face arrière du disque 121, vers l'arrière.

Le disque 121 présente dix-sept trous traversants 124 d'axes confondus avec les trous traversants 134 et les trous borgnes 136 du manchon 130, pour le passage des tiges mobiles 160 et des tiges fixes 150. Ces trous traversants 124 présentent des formes cylindriques de révolution de diamètres égaux, au jeu de fonctionnement près, au diamètre des tiges mobiles 160 et des tiges fixes 150.

Il présente également un dix-huitième trou traversant 125 situé dans le prolongement du conduit 181, pour permettre à ce dernier de communiquer avec la chambre de dépression 180.

L'arbre 122 traverse des trous centraux 138, 148 prévus au travers du manchon 130 et du socle 140. Il présente un diamètre égal, au jeu de fonctionnement près, au diamètre de ces trous centraux 138, 148. De cette manière, le piston 120 reste mobile en translation par rapport au manchon 130 selon l'axe A1.

L'arbre 122 présente deux gorges périphériques 123 de révolution autour de l'axe A1 qui sont situées de telle manière qu'elles se placent respectivement à hauteur de ces deux trous centraux 138, 148. Elles accueillent des joints toriques qui empêchent l'air situé dans la chambre de surpression 190 de s'évacuer.

L'arbre 122 est prévu pour faire saillie à l'arrière du socle 140 par son extrémité arrière.

Son extrémité arrière présente deux parties filetées 125, 126 de diamètres différents.

L'une de ces parties 125, celle qui est située le plus à l'avant et qui présente le diamètre le plus important, reçoit la bague de serrage 101 précitée, tandis que l'autre partie 126 est vissée en force dans un alésage taraudé prévu en correspondance dans les bagues 11, 12 de la partie de préhension 10.

Ici, la bague de serrage 101 présente une forme de disque, avec un trou central taraudé qui est vissé sur la partie filetée 125 de l'arbre 122 du piston 120.

Sa face latérale est quant à elle crantée pour faciliter son vissage manuel.

La bague de serrage 101 comporte en outre deux encoches 103, ici formées par deux trous borgnes 103 coaxiaux qui débouchent de part et d'autre de sa face latérale. Ces deux encoches 103 permettent de visser ou dévisser en force la bague de serrage 101 sur le piston 120, avec une clef à ergots.

Cette bague de serrage 101 forme donc un moyen de manoeuvre adapté à pousser le piston 120 contre le manchon 130.

De cette manière, lorsque la bague de serrage 101 est vissée, le piston 120 est poussé contre le manchon 130, ce qui comprime les joints toriques 139. Ces derniers se trouvent alors dans un état dit de blocage, dans lequel ils bloquent le coulissement des tiges mobiles 160.

Au contraire, lorsque la bague de serrage 101 est dévissée, l'élasticité des joints toriques 139 permet d'écarter le piston 120 du manchon 130, ce qui permet auxdits joints toriques 139 de se dilater dans un état dit de libération, dans lequel ils laissent les tiges mobiles 160 libres de coulisser vers l'avant ou vers l'arrière.

Le support de blocage pneumatique 1 est alors utilisé de la manière suivante.

Grâce à sa partie de préhension 10, il est tout d'abord fixé sur l'organe correspondant 200 de la machine de surfaçage.

Les durites de circulation d'air sont ensuite engagées dans les moyens de branchement prévus à cet effet sur le manchon 130.

L'utilisateur positionne alors la lentille optique 300 par sa face avant contre le joint d'étanchéité 170, de telle manière qu'elle prenne appui contre le trépied formé par les extrémités avant 151 des trois tiges fixes 150.

Il commande alors l'allumage des deux pompes de la machine de surfaçage.

De cette manière, la pompe de surpression établie une pression supérieure à 2 bar dans la chambre de surpression 190, ce qui a pour effet de pousser les tiges mobiles 160 contre la face avant de la lentille optique 300. La pompe à vide établie quant à elle une pression inférieure à 0,1 bar dans la chambre de dépression 180, ce qui a pour effet de retenir la lentille optique 300 en appui contre les extrémités avant 151, 161 des différentes tiges mobiles 160 et fixes 150.

L'utilisateur utilise alors une clef à ergots pour visser la bague de serrage 101 sur le piston 120, de manière à bloquer les tiges mobiles 160 en position fixe.

Il débranche ensuite les deux durites, ce qui a pour effet de fermer automatiquement les vannes d'arrêts 182, 192 des deux conduits 181, 191. De cette manière, la faible pression dans la chambre de dépression demeure, ce qui permet de maintenir solidement la lentille optique 300 en place.

Le support de blocage pneumatique 1 est alors libre de pivoter pendant les opérations d'usinage de la lentille optique 300, sans être entravé par les durites.

La présente invention n'est nullement limitée au mode de réalisation décrit et représenté, mais l'homme du métier saura y apporter toute variante conforme à son esprit.

On aurait ainsi pu prévoir que le support de blocage pneumatique ne comporte aucune tige fixe, mais seulement des tiges mobiles. Il pourrait également comporter une ou deux tiges fixes seulement.

On aurait aussi pu prévoir que les tiges mobiles ne soient rappelées vers l'avant, au contact de la lentille optique, qu'à l'aide des ressorts de compression, auquel cas il ne sera pas nécessaire que la machine de surfaçage comporte une pompe de surpression.

Au contraire, on aurait pu prévoir que les tiges mobiles ne soient rappelées vers l'avant, au contact de la lentille optique, qu'à l'aide de la chambre de surpression, auquel cas il ne sera pas prévu de ressort de compression dans le socle.

On aurait aussi pu prévoir que les moyens permettant de comprimer le piston contre le manchon se présentent autrement. Il aurait ainsi par exemple pu s'agir de moyens pneumatiques ou électromagnétiques.

## Revendications

1. Support de blocage pneumatique (1) d'une lentille optique (300) sur une machine de surfaçage, comportant :
- une partie de préhension (10) pour sa fixation sur un organe correspondant (200) de ladite machine de surfaçage, et
- une partie de blocage (100) de ladite lentille optique (300), qui comprend un corps (110) duquel font saillies des butées (150, 160) agencées pour offrir à la lentille optique (300) une assise rigide, et un joint d'étanchéité (170) contre lequel la lentille optique (300) est adaptée à être mise en appui pour délimiter avec ledit corps (110) une chambre de dépression (180),
**caractérisé en ce que** lesdites butées comportent des premières tiges (160) qui sont montées mobiles en translation par rapport audit corps (110) pour venir en appui par leurs extrémités libres (161) contre la lentille optique (300), et
**en ce qu'**il est prévu des moyens de rappel (179, 190) desdites premières tiges (160) contre la lentille optique (300).

2. Support de blocage pneumatique (1) selon la revendication précédente, dans lequel lesdits moyens de rappel comportent à l'intérieur dudit corps (110) une chambre de surpression (190) qui loge une partie de chaque première tige (160) et qui est conformée de telle manière qu'une surpression dans la chambre de surpression (190) génère une poussée sur lesdites premières tiges (160), vers la lentille optique (300).

3. Support de blocage pneumatique (1) selon la revendication précédente, dans lequel ledit corps (110) délimite un conduit (191) de circulation d'air qui débouche dans ladite chambre de surpression (190) et qui est équipé d'une valve d'arrêt (192) adaptée à bloquer la circulation d'air dans ledit conduit (191).

4. Support de blocage pneumatique (1) selon l'une des revendications précédentes, dans lequel lesdits moyens de rappel comportent des ressorts (179) qui s'interposent chacun entre une partie de chaque première tige (160) et une partie dudit corps (110) de telle manière qu'ils génèrent une poussée sur lesdites premières tiges (160), vers la lentille optique (300).

5. Support de blocage pneumatique (1) selon l'une des revendications précédentes, dans lequel lesdites butées comportent des secondes tiges (150) qui sont montées fixes en translation par rapport audit corps (110) et qui présentent des extrémités libres (151) contre lesquelles la lentille optique (300) est adaptée à venir en appui.

6. Support de blocage pneumatique (1) selon la revendication précédente, dans lequel il est prévu exactement trois secondes tiges (150) qui forment ensemble un trépied de support de ladite lentille optique (300).

7. Support de blocage pneumatique (1) selon l'une des revendications précédentes, dans lequel il est prévu des moyens d'arrêt (101) adaptés à prendre alternativement deux états, dont un état de blocage dans lequel ils bloquent en translation chacune desdites premières tiges (160) par rapport au corps (110), et un état de libération dans lequel ils libèrent en translation chacune desdites premières tiges (160) par rapport au corps (110).

8. Support de blocage pneumatique (1) selon l'une des revendications précédentes, dans lequel lesdites premières tiges (160) sont montées libres en translation sur le corps (110) selon des axes de translation parallèles.

9. Support de blocage pneumatique (1) selon les deux revendications précédentes, dans lequel :
- le corps (110) comporte un manchon (130) et un piston (120) qui sont traversés par lesdites premières tiges (160) et qui sont montés mobiles en translation l'un par rapport à l'autre suivant un axe parallèle aux axes de translation desdites premières tiges (160),
- lesdits moyens d'arrêt comportent des anneaux déformables (139) chacun enfilés sur l'une desdites premières tiges (160) de manière à s'interposer entre le manchon (130) et le piston (120), et
- il est prévu un moyen de manoeuvre (101) adapté à pousser le piston (120) contre le manchon (130) pour comprimer les anneaux déformables (139) depuis leur état de libération vers leur état de blocage.

10. Support de blocage pneumatique (1) selon la revendication précédente, dans lequel ledit moyen de manoeuvre comporte un écrou (101) vissé sur une tige filetée (122) dudit piston (120) qui traverse ledit manchon (130).

11. Support de blocage pneumatique (1) selon l'une des revendications précédentes, dans lequel ledit corps (110) délimite un conduit (181) de circulation d'air qui débouche dans ladite chambre de dépression (180) et qui est équipé d'une valve d'arrêt (182) adaptée à bloquer la circulation d'air dans ledit conduit (181).

12. Support de blocage pneumatique (1) selon l'une des revendications précédentes, dans lequel il est prévu au moins six premières tiges (160).

13. Support de blocage pneumatique (1) selon l'une des revendications précédentes, dans lequel l'extrémité libre (161) de chaque première tige (160) comporte un capuchon souple.

## Patentansprüche

1. Halterung zur pneumatischen Blockierung (1) einer optischen Linse (300) an einer Oberflächenbehandlungsmaschine, umfassend:
- ein Greifteil (10) für ihre Befestigung an einem Entsprechungselement (200) der Oberflächenbehandlungsmaschine und
- ein Blockierteil (100) für die optische Linse (300), das einen Körper (110) umfasst, von dem Anschläge (150, 160) vorstehen, die angeordnet sind, um der optischen Linse (300) einen festen Sitz anzubieten, und eine Dichtung (170), gegen die zur Anlage gebracht zu werden die optische Linse (300) geeignet ist, um mit dem Körper (110) eine Unterdruckkammer (180) zu begrenzen,
**dadurch gekennzeichnet, dass** die Anschläge erste Stäbe (160) umfassen, die in Bezug zum Körper (110) translatorisch verschiebbar montiert sind, um mit ihren freien Enden (161) gegen die optische Linse (300) zur Anlage zu kommen, und
dadurch, dass Rückholmittel (179, 190) der an der optischen Linse (300) anliegenden ersten Stäbe (160) vorgesehen sind.

2. Halterung zur pneumatischen Blockierung (1) nach dem vorhergehenden Anspruch, bei der die Rückholmittel im Innern des Körpers (110) eine Überdruckkammer (190) umfassen, die einen Teil jedes ersten Stabs (160) beherbergt und die so ausgebildet ist, dass ein Überdruck in der Überdruckkammer (190) einen Schub auf die ersten Stäbe (160) zur optischen Linse (300) hin erzeugt.

3. Halterung zur pneumatischen Blockierung (1) nach dem vorhergehenden Anspruch, bei der der Körper (110) einen Luftzirkulationskanal (191) begrenzt, der in der Überdruckkammer (190) endet und der mit einem Absperrventil (192) ausgestattet ist, das geeignet ist, die Luftzirkulation im Kanal (191) zu blockieren.

4. Halterung zur pneumatischen Blockierung (1) nach einem der vorhergehenden Ansprüche, bei der die Rückholmittel Federn (179) umfassen, die sich jeweils zwischen einen Teil jedes ersten Stabs (160) und einen Teil des Körpers (110) anordnen, so dass sie einen Schub auf die ersten Stäbe (160) zur optischen Linse (300) hin erzeugen.

5. Halterung zur pneumatischen Blockierung (1) nach einem der vorhergehenden Ansprüche, bei der die Anschläge zweite Stäbe (150) umfassen, die in Bezug auf den Körper (110) translatorisch fest montiert sind und die freie Enden (151) aufweisen, gegen die zur Anlage zu kommen die optische Linse (300) geeignet ist.

6. Halterung zur pneumatischen Blockierung (1) nach dem vorhergehenden Anspruch, bei der genau drei zweite Stäbe (150) vorgesehen sind, die gemeinsam eine Tripod-Auflage für die optische Linse (300) bilden.

7. Halterung zur pneumatischen Blockierung (1) nach einem der vorhergehenden Ansprüche, bei der Arretiermittel (101) vorgesehen sind, die geeignet sind, alternativ zwei Zustände einzunehmen, davon ein Blockierzustand, in dem sie translatorisch jeden der ersten Stäbe (160) in Bezug zum Körper (110) blockieren, und einen Freigabezustand, in dem sie translatorisch jeden der ersten Stäbe (160) in Bezug zum Körper (110) freigeben.

8. Halterung zur pneumatischen Blockierung (1) nach einem der vorhergehenden Ansprüche, bei der die ersten Stäbe (160) in parallelen Translationsachsen translatorisch frei am Körper (110) montiert sind.

9. Halterung zur pneumatischen Blockierung (1) nach den beiden vorhergehenden Ansprüchen, bei der:
- der Körper (110) eine Hülse (130) und einen Kolben (120) umfasst, die von den ersten Stäben (160) gequert werden und die entlang einer zur Translationsachse der ersten Stäbe (160) parallelen Achse zueinander translatorisch verschiebbar montiert sind,
- die Arretiermittel verformbare Ringe (139) umfassen, die jeweils auf einen der ersten Stäbe (160) geschoben sind, so dass sie zwischen der Hülse (130) und dem Kolben (120) angeordnet werden, und
- ein Betätigungsmittel (101) vorgesehen ist, das geeignet ist, den Kolben (120) gegen die Hülse (130) zu schieben, um die verformbaren Ringe (139) von ihrem Freigabezustand zu ihrem Blockierzustand zu komprimieren.

10. Halterung zur pneumatischen Blockierung (1) nach dem vorhergehenden Anspruch, bei der das Betätigungsmittel eine Mutter (101) umfasst, die auf einen Gewindestab (122) des Kolbens (120), der die Hülse (130) quert, geschraubt ist.

11. Halterung zur pneumatischen Blockierung (1) nach einem der vorhergehenden Ansprüche, bei der der Körper (110) einen Luftzirkulationskanal (181) begrenzt, der in der Unterdruckkammer (180) endet und der mit einem Absperrventil (182) ausgestattet ist, das geeignet ist, die Luftzirkulation im Kanal (181) zu blockieren.

12. Halterung zur pneumatischen Blockierung (1) nach einem der vorhergehenden Ansprüche, bei der mindestens sechs erste Stäbe (160) vorgesehen sind.

13. Halterung zur pneumatischen Blockierung (1) nach einem der vorhergehenden Ansprüche, bei der das freie Ende (161) jedes ersten Stabs (160) eine weiche Kappe umfasst.

## Claims

1. A pneumatic blocking support (1) for blocking an optical lens (300) on a surfacing machine, comprising:
- a holding part (10) for fixing it to a corresponding member (200) of said surfacing machine, and
- a lens-blocking part (100) for blocking said optical lens (300) and which comprises a body (110) from which there project stops (150, 160) arranged to offer the optical lens (300) a rigid footing, and a seal (170) against which the optical lens (300) is able to be made to bear so as to delimit with said body (110) a reduced-pressure chamber (180),
**characterized in that** said stops comprise first rods (160) which are mounted with translational mobility with respect to said body (110) so as to come to bear via their free ends (161) against the optical lens (300), and
**in that** return means (179, 190) are provided for returning said first rods (160) against the optical lens (300).

2. The pneumatic blocking support (1) as claimed in the preceding claim, in which said return means comprise, inside said body (110), a raised-pressure chamber (190) which houses part of each first rod (160) and which is configured in such a way that a raised pressure in the raised-pressure chamber (190) generates thrust on said first rods (160), toward the optical lens (300).

3. The pneumatic blocking support (1) as claimed in the preceding claim, in which said body (110) delimits an air circulation duct (191) which opens into said raised-pressure chamber (190) and which is equipped with a shutoff valve (192) designed to block the circulation of air in said duct (191).

4. The pneumatic blocking support (1) as claimed in one of the preceding claims, in which said return means comprise springs (179) each interposed between part of each first rod (160) and part of said body (110) in such a way that they generate thrust on said first rods (160) toward the optical lens (300).

5. The pneumatic blocking support (1) as claimed in one of the preceding claims, in which said stops comprise second rods (150) which are mounted translationally fixed with respect to said body (110) and which have free ends (151) against which the optical lens (300) is intended to come to bear.

6. The pneumatic blocking support (1) as claimed in the preceding claim, in which exactly three second rods (150) are provided and these together form a tripod supporting said optical lens (300).

7. The pneumatic blocking support (1) as claimed in one of the preceding claims, in which stop means (101) are provided, these being designed to adopt two states alternately, one state being a blocking state in which they translationally block each of said first rods (160) with respect to the body (110), and one state being a release state in which they release each of said first rods (160) in terms of translation with respect to the body (110).

8. The pneumatic blocking support (1) as claimed in one of the preceding claims, in which said first rods (160) are mounted with translational mobility on the body (110) along parallel axes of translation.

9. The pneumatic blocking support (1) as claimed in the two preceding claims, in which:
- the body (110) comprises a sleeve (130) and a piston (120) through which said first rods (160) pass and which are mounted with translational mobility relative to one another along an axis parallel to the axes of translation of said first rods (160),
- said stop means comprise deformable rings (139) each slipped over one of said first rods (160) so as to be interposed between the sleeve (130) and the piston (120), and
- an operating means (101) is provided and is designed to push the piston (120) against the sleeve (130) to compress the conformable rings (139) from their release state into their blocking state.

10. The pneumatic blocking support (1) as claimed in the preceding claim, in which said operating means comprises a nut (101) screwed into a threaded rod (122) of said piston (120) which passes through said sleeve (130).

11. The pneumatic blocking support (1) as claimed in one of the preceding claims, in which said body (110) delimits an air circulation duct (181) which opens into said reduced-pressure chamber (180) and which is equipped with a shutoff valve (182) designed to block the circulation of air in said duct (181).

12. The pneumatic blocking support (1) as claimed in one of the preceding claims, in which at least six first rods (160) are provided.

13. The pneumatic blocking support (1) as claimed in one of the preceding claims, in which the free end (161) of each first rod (160) comprises a flexible cap.
